# EUROPÄISCHE PATENTANMELDUNG

(11) **EP 0 247 292 A1**
(43) Veröffentlichungstag der Anmeldung: **02.12.1987**
(21) Anmeldenummer: 87102657.1
(22) Anmeldetag: 25.02.1987
(51) Int. Cl.: F01N 3/28, B01J 35/04

(54) **Bauteil zum Beseitigen von NOx**

(30) Priorität: 17.05.1986 DE 3616809
(71) Anmelder: DIDIER-WERKE AG, D-65189 Wiesbaden (DE)
(72) Erfinder: Gerharz, Norbert, D-5416 Hillscheid (DE); Kessler, Eduard, D-5413 Bendorf (DE); Kleinevoss, Albert, Dr., D-5410 Höhr-Grenzhausen (DE); Kleudgen, Hans, D-5413 Bendorf (DE); Kopia, Jochen, D-5413 Bendorf (DE); Stein, Bernd, D-5450 Neuwied 13 (DE)
(74) Vertreter: Brückner, Raimund, Dipl.-Ing.

(57) **Zusammenfassung**

Ein Bauteil zum Beseitigen von NOₓ-Bestandteilen aus einem Abgas soll große wirksame Oberflächen aufweisen und einfach montierbar sein. Es ist hierfür ein mit einem NOₓ-Bestandteile beseitigenden Material beschichteter Träger von einem einzigen Band (1) gebildet, das in mehreren Lagen (2 bis 6) gefaltet oder gewickelt ist. Zwischen den Lagen (2 bis 6) sind Abstandhalter (7, 8) vorgesehen.

## Beschreibung

Die Erfindung betrifft ein Bauteil zum Beseitigen von NOₓ-Bestandteilen aus einem Abgas, wobei ein Träger mit einem Material beschichtet ist, das zum Beseitigen der NOₓ-Bestandteile ausgelegt ist.

Nach dem Stand der Technik werden solche Bauteile aus einer Vielzahl einzelner Platten zusammengestellt, deren Größe begrenzt ist. Die Fertigung und die Montage ist dementsprechend aufwendig. Auch die Wartung und der Austausch von verbrauchten Platten an einem aus mehreren Bauteilen bestehenden Aggregat ist aufwendig.

Es wurde vorgeschlagen, solche Platten auf der Basis eines Gewebes herzustellen und dieses mit einem Material zu beschichten, das zum Beseitigen der NOₓ-Bestandteile geeignet ist. Auch dabei ergibt sich wegen der Verwendung von Einzelplatten im Bauteil eine aufwendige Fertigungs- und Wartungsmontage.

Aufgabe der Erfindung ist es, ein vorgefertigtes Bauteil der eingangs genannten Art mit großer wirksamer Oberfläche vorzuschlagen, das einfach montierbar ist.

Erfindungsgemäß ist obige Aufgabe bei einem Bauteil der eingangs genannten Art dadurch gelöst, daß der Träger von einem einzigen Band gebildet ist, daß das Band in mehreren Lagen gefaltet oder gewickelt ist und daß zwischen den Lagen Abstandhalter angeordnet sind.

Ein derartiges Bauteil hat den Vorteil, daß es nicht aus einer Vielzahl von Einzelplatten aufgebaut ist. Es ergibt sich dadurch die Möglichkeit einer rationellen Fertigung und einer einfachen Hantierbarkeit des Bauteils als Einheit. Der Austausch solcher Bauteile in größeren Aggregaten ist auf einfache Weise möglich.

Durch die Abstandhalter ist erreicht, daß die einzelnen Lagen des Bandes und damit auch deren Beschichtung in gleichmäßigen Abständen stehen.

Das zu dem Bauteil gefaltete oder gewickelte Band kann so ausgebildet sein, daß es ein selbsttragendes Bauteil bildet. Es ist jedoch auch möglich, das Band in einem formstabilen Rahmen anzuordnen, oder das Band in seiner gefalteten oder gewickelten Form durch eine Spanneinrichtung zusammenzuhalten.

In Ausgestaltung der Erfindung ist das Band von einem Metallgitter gebildet. Dieses kann beispielsweise ein Streckmetallgitter sein.

Weitere vorteilhafte Ausgestaltungen der Erfindung ergeben sich aus der folgenden Beschreibung von Ausführungsbeispielen. In der Zeichnung zeigen:
Figur 1 eine schematische Teilansicht eines mehrlagigen Bauteils, und
Figur 2 eine Figur 1 entsprechende Ansicht eines weiteren Ausführungsbeispiels.

Ein biegbares Band 1 ist in mehrere Lagen 2 bis 6 gefaltet. Zwischen den einzelnen Lagen 2 bis 6 sind beim Ausführungsbeispiel nach Figur 1 Abstandhalterstäbe 7 eingesetzt.

Das Band 1 besteht aus einem Metallgitter, an das die Abstandhalterstäbe 7 angeschweißt sind.

Beim Ausführungsbeispiel nach Figur 2 sind am Band 1 selbst Abstandhalter 8 durch V-förmige Knicke ausgebildet. Der Abstand der Abstandhalter 7 bzw. 8 ist so bemessen, daß zwischen den Lagen 2 bis 6 konstante Abstände bestehen.

Wird für das Band 1 ein hinreichend steifes Material gewählt, dann braucht das Bauteil keinen das zu Lagen gefaltete Band aufnehmenden Rahmen aufzuweisen. Es kann genügen, wenn die unterste Lage und die oberste Lage fixiert werden.

Das Band 1 ist mit einer Beschichtung 9 versehen, die die Eigenschaft hat, aus einem Abgas NOₓ-Bestandteile zu beseitigen. Die Beschichtung 9 kann entweder vor dem Falten des Bandes 1 oder nach dem Falten aufgebracht werden. Die Beschichtung 9 kann durch Spritzen, Tauchen, Spachteln oder Vibrieren auf das Band 1 aufgebracht werden. Es ist auch möglich, das Band 1 ganz oder teilweise mit der Beschichtung 9 zu versehen.

Nach Verbrauch der Beschichtung 9 läßt sich eine neue Beschichtung 9 aufbringen; das Bauteil ist dadurch mehrfach verwendbar.

Günstig ist, daß sich das Bauteil als ein einziges Stück montieren und demontieren läßt und dabei eine große Oberfläche aufweist.

Bei den Ausführungsbeispielen nach den Figuren 1 und 2 ist das Band 1 zu ebenen, parallelen Lagen gefaltet. Es ist auch möglich, das Band 1 spiralförmig zum Bauteil zu wickeln.

## Patentansprüche

1. Bauteil zum Beseitigen von NOₓ-Bestandteilen aus einem Abgas, wobei ein Träger mit einem Material beschichtet ist, das zum Beseitigen der NOₓ-Bestandteile ausgelegt ist, dadurch gekennzeichnet, daß der Träger von einem einzigen Band (1) gebildet ist, daß das Band (1) in mehreren Lagen (2 bis 6) gefaltet oder gewickelt ist und daß zwischen den Lagen (2 bis 6) Abstandhalter (7, 8) angeordnet sind.

2. Bauteil nach Anspruch 1, dadurch gekennzeichnet, daß das Band (1) von einem Metallgitter gebildet ist.

3. Bauteil nach Anspruch 1 oder 2, dadurch gekennzeichnet, daß die Abstandhalter (8) am Band (1) ausgeformt sind.

4. Bauteil nach Anspruch 1 oder 2, dadurch gekennzeichnet, daß die Abstandhalter am Band (1) befestigte Stäbe (7) sind.

5. Bauteil nach einem der vorhergehenden Ansprüche, dadurch gekennzeichnet, daß das Bauteil (1) einen Rahmen aufweist, in den das gefaltete oder gewickelte Band (1) eingesetzt ist.

6. Bauteil nach einem der vorhergehenden Ansprüche 1 bis 4, dadurch gekennzeichnet, daß das gefaltete oder gewickelte Band (1) ein selbsttragendes Bauteil bildet.

7. Bauteil nach einem der vorhergehenden Ansprüche 1 bis 4, dadurch gekennzeichnet, daß die Lagen (2 bis 6) des gefalteten oder gewickelten Bandes (1) von einem Spannband zusammengehalten sind.

8. Bauteil nach einem der vorhergehenden Ansprüche, dadurch gekennzeichnet, daß das Band (1) mit dem zum Beseitigen der NOₓ-Bestandteile wirksamen Material ganz oder teilweise durch Spritzen, Tauchen, Spachteln oder Vibrieren beschichtet ist.
